# EUROPÄISCHE PATENTSCHRIFT

(11) **EP 0 293 360 B1**
(45) Veröffentlichungstag und Bekanntmachung des Hinweises auf die Patenterteilung: **11.08.1993**
(21) Anmeldenummer: 88890122.0
(22) Anmeldetag: 17.05.1988
(51) Int. Cl.: B65D 75/58, B65D 75/64

(54) **Folienkleinverpackung für Papier- bzw. Zellstofftaschentücher**
Retail package for paper or cellulose handkerchieves
Emballage de détail pour mouchoirs en papier ou en cellulose

(30) Priorität: 27.05.1987 AT 1368/87
(43) Veröffentlichungstag der Anmeldung: 30.11.1988
(73) Patentinhaber: PWA ORTMANN AKTIENGESELLSCHAFT, 1020 Wien (AT)
(72) Erfinder: Engelmayer, Gerhard, Dr., A-2500 Baden (AT)
(74) Vertreter: Pawloy, Heinrich, Dr.

(56) Entgegenhaltungen:
- BE-A- 540 907
- DE-A- 3 100 286
- FR-A- 2 334 584
- GB-A- 285 326
- US-A- 4 071 186

## Beschreibung

Die Erfindung bezieht sich auf eine Folienkleinverpackung für Papier- bzw. Zellstofftaschentücher, bei der eine geringe Anzahl, z.B. zehn, zusammengefaltete Taschentücher aneinanderliegend gestapelt sind und dieser Stapel von einer um den Stapel herumgeschlagenen Folie allseitig umhüllt ist, wobei die Endabschnitte der Folie an einer der langen Schmalseitenflächen der Verpackung einander überlappen und hierbei der in dieser Überlappung außenliegende Folienendabschnitt zur Bildung bzw. Freigabe einer in dieser langen Schmalseitenfläche liegenden Entnahmeöffnung für die Taschentücher vom darunterliegenden inneren Folienendabschnitt abhebbar ist und die einander überlappenden Endabschnitte der Folie an den kurzen Kanten der langen Schmalseitenfläche der Verpackung aneinander fixiert sind, und der in der Überlappung außen liegende Folienendabschnitt in seinem zwischen diesen Fixierungen gelegenen mittleren Bereich einen konvex verlaufenden Rand aufweist.

Folienkleinverpackungen, welche wie vorstehend erwähnt, ausgebildet sind und welche in der US-A-4 540 091 beschrieben sind, haben die vorteilhafte Eigenschaft, daß sich die Entnahmeöffnung der Verpackung nach Entnahme von Taschentüchern selbsttätig schließt, wobei sich der erwähnte außenliegende Folienendabschnitt der Verpackung über die Entnahmeöffnung legt und diese abdeckt. Durch diese selbsttätig eintretende Abdeckung der Entnahmeöffnung ergibt sich ein guter Schutz der jeweils noch in der Verpackung befindlichen Taschentücher gegenüber nachteiligen, von außen kommenden Einflüssen, insbesondere gegen Verschmutzung und Verstaubung. Der die Entnahmeöffnung überdeckende außenliegende Folienendabschnitt kann dabei leicht von der Entnahmeöffnung abgehoben werden, um die Entnahmeöffnung gewünschtenfalls für die Entnahme von Taschentüchern aus der Verpackung freizulegen. Ein solches Abheben des außenliegenden Folienendabschnittes von der Entnahmeöffnung kann dabei in mehr oder minder großem Ausmaß auch unerwünscht eintreten, wenn auf den die Entnahmeöffnung der Verpackung überdeckenden außenliegenden Folienendabschnitt unbeabsichtigt Kräfte einwirken, die diesen Folienendabschnitt von der Entnahmeöffnung abzuheben trachten; dies kann z.B. beim Hineinschieben einer Folienkleinverpackung hier in Rede stehender Ausbildung in enge Taschen geschehen. Es bleibt dann die Entnahmeöffnung, solange die erwähnten Kräfte einwirken, d.h. z.B. solange sich die Folienkleinverpackung in der erwähnten engen Tasche befindet, mehr oder weniger weit offen.

Eine andere Technik zum wiederholten Verschließen einer Folienkleinverpackung für Papiertaschentücher geht aus der FR-A-2 334 584 hervor. Dieses Dokument beschreibt eine Folienkleinverpackung für Papiertaschentücher, bei der zum Fixieren eines zur Abdeckung einer Entnahmeöffnung dienenden, aufklappbaren Folienendabschnittes in dessen die Entnahmeöffnung überdeckender Schließlage eine Klebeverbindung in Form eines diesen Folienendabschnitt mit einer benachbarten Außenfläche der Verpackung verbindenden Klebstoffauftrages oder Klebestreifens vorgesehen ist. Ein solcher Klebstoffauftrag, der sich auch auf einem Klebeband befinden kann, ist im offenen Zustand für Verstaubung und Verschmutzung anfällig und es kann Verstaubung oder Verschmutzung der Klebefläche die Haltefähigkeit mindern oder aufheben.

Es ist nun ein Ziel der vorliegenden Erfindung, die vorgenannte in der US-A 4 540 091 beschriebene Folienkleinverpackung dahingehend weiterzubilden, daß unter Zugrundelegung der vorgenannten Ausbildung, welche ein selbsttätiges Abdecken der Entnahmeöffnung der Folienverpackung nach einem Entnahmevorgang eintreten läßt, ein besserer Halt des außenliegenden Folienendabschnittes in seiner die Entnahmeöffnung überdeckenden Lage erreicht wird; es soll so ein besserer Schutz der in der Folienverpackung befindlichen Taschentücher gegenüber nachteiligen äußeren Einflüssen auch dann erzielt werden, wenn unbeabsichtigt äußere Kräfte einwirken, welche den außenliegenden Folienendabschnitt von der Entnahmeöffnung abzuheben trachten.

Die erfindungsgemäß ausgebildete Folienkleinverpackung vorgenannter Art ist dadurch gekennzeichnet, daß der in der Überlappung außenliegende Folienendabschnitt mit seinem einen konvexen Rand aufweisenden Ende über einen Teil der von dem in der Überlappung innenliegenden Folienendabschnitt gebildeten Breitseitenfläche der Verpackung reicht und daß zwischen dem genannten Ende des außenliegenden Folienendabschnittes und der bei geschlossener Verpackung unter diesem Ende in der genannten Breitseitenfläche liegenden Zone des innenliegenden Folienendabschnitts eine wiederholt fixierbare Klebefläche oder Klettenverbindung vorgesehen ist, und daß zwischen den an den kurzen Kanten der langen Schmalseitenfläche befindlichen Fixierungen und dem mittleren Bereich des in der Überlappung außen liegenden Folienendabschnittes, der zum Freigeben der Entnahmeöffnung abzuheben ist, Einkerbungen vorgesehen sind, welche hinter die der genannten Breitseitenfläche zugewandten Seiten der Fixierungen reichen.

Durch diese Ausbildung kann der vorstehend angeführten Zielsetzung sehr gut entsprochen werden. Das gemeinsame Vorsehen der ein Abdecken der Entnahmeöffnung durch den außenliegenden Folienendabschnitt bewirkenden Konstruktivausbildung der Folienverpackung einerseits und das Vorsehen einer wiederholt fixierbaren Klebefläche oder Klettenverbindung, welche den außenliegenden Folienendabschnitt in der die Entnahmeöffnung überdeckenden Lage festhält, andererseits, schafft eine besondere Sicherheit der Abdeckung der Entnahmeöffnung der Verpackung. Einerseits hält die konstruktive Ausbildung der Verpackung den außenliegenden Folienendabschnitt zumindest so lange in der die Entnahmeöffnung überdeckenden Lage, als nicht von außen diesen Zustand störende Kräfte auf die Verpackung einwirken; demgemäß bleiben die in der Verpackung befindlichen Taschentücher, solange keine solchen Kräfte auf die Verpackung einwirken, selbst dann gut geschützt, wenn die Klebe- oder Klettenverbindung, z.B. durch Verschmutzung, nur eine sehr geringe Haftkraft aufweist, oder diese ganz verloren hat; andererseits braucht die Klebe- oder Klettenverbindung durch das Vorhandensein einer Konstrucktivausbildung, welche an sich den außenliegenden Folienendabschnitt in der die Entnahmeöffnung überdeckenden Lage zu halten trachtet, nur eine verhältnismäßig geringe Haltekraft zu erbringen, was in der Regel auch dann gilt, wenn von außen einwirkende Kräfte vorliegen, die zwar im Sinne eines Abhebens des außenliegenden Folienendabschnittes von der Entnahmeöffnung wirksam, aber nicht allzu groß sind. Es liegt demgemäß eine gegenseitige Ünterstützung der beiden vorerwähnten Maßnahmen, welche im Sinn einer Beibehaltung der überdeckung der Entnahmeöffnung durch den außenliegenden Folienendabschnitt wirksam sind, vor. Trotzdem kann im Bedarfsfall die Klebe- oder Klettenverbindung problemlos gelöst werden, um den außenliegenden Folienendabschnitt von der Entnahmeöffnung der Verpackung abnehmen zu können, und damit Taschentücher aus der Entnahmeöffnung entnehmen zu können. Die Klebe- oder Klettenverbindung kann entsprechend dem Umstand, daß sie nicht allein für den Halt des außenliegenden Folienendabschnittes in der die Entnahmeöffnung überdeckenden Lage sorgen muß, mit verhältnismäßig geringer Haftkraft das Auslangen finden und man kann andererseits auch die Entnahmeöffnung verhältnismäßig groß ausbilden, trotzdem dies den aus der Konstruktivausbildung der Verpackung erwachsenden Halt des außenliegenden Folienendabschnittes in der auf der Entnahmeöffnung liegenden Lage schmälert; das erwähnte Zusammenwirken der bei der erfindungsgemäß ausgebildeten Verpackung vorgesehenen Maßnahmen, macht eine solche Schmälerung ohne weiteres wett, und es wird so der Vorteil einer leichteren Bedienbarkeit der Entnahmeöffnung zusätzlich erzielt; dadurch, daß der in der Überlappung außenliegende Folienendabschnitt mit seinem Ende über die Breitseitenfläche der Verpackung reicht und dort mit einer Klebefläche oder Klettenverbindung fixiert ist, wird der Halt des Folienendabschnittes über der Entnahmeöffnung verbessert und es wird durch die Einkerbungen die Entnahme der Taschentücher aus der Entnahmeöffnung erleichtert.

Eine hinsichtlich der Herstellung der Klebe- bzw. Haftverbindung besonders einfache Ausführungsform der erfindungsgemäßen Verpackung ist dadurch gekennzeichnet, daß zur Bildung einer im Überlappungsbereich liegenden Klebefläche ein Klebstoffauftrag auf der Innenseite des in der Überlappung außenliegenden Folienendabschnittes und/oder auf der Außenseite des in der Überlappung innenliegenden Folienendabschnittes vorgesehen ist.

Es ergibt sich dabei eine günstige Weiterbildung, wenn man vorsieht, daß auf der Innenseite des in der Überlappung außenliegenden Folienendabschnittes ein punktförmiger Auftrag eines mehrmals klebenden Haftklebers vorgesehen ist.

Ein Anhaften von Schmutz bzw. Staub an den Klebeflächen, wodurch deren Haftkraft beinträchtigt werden kann, wird weitgehend vermieden, wenn man die Klebeverbindung mit einem Kohäsivkleber bildet, also einem Kleber, der im wesentlichen nur an Gegenflächen haftet, welche gleichfalls einen Auftrag eines derartigen Kohäsivklebers tragen. Eine diesbezügliche Ausführungsform der erfindungsgemäßen Verpackung ist dadurch gekennzeichnet, daß sowohl auf der Innenseite des außenliegenden Folienendabschnittes als auch auf der Außenseite des innenliegenden Folienendabschnittes ein Auftrag eines Kohäsivklebers vorgesehen ist.

Eine andere günstige Ausführungsform einer eine Klebeverbindung aufweisenden erfindungsgemäßen Verpackung ist dadurch gekennzeichnet, daß zur Bildung einer im Überlappungsbereich liegenden Klebefläche zwischen die beiden Folienendabschnitte ein Stück einer zweiseitig klebenden Folie eingefügt ist, die auf einer Seite einen mehrmals klebenden Haftkleber trägt.

Die Erfindung wird nun unter Bezugnahme auf Beispiele, welche in der Zeichnung schematisch dargestellt sind, weiter erläutert. In der Zeichnung zeigt Fig. 1 eine Ausführungsform einer erfindungsgemäß ausgebildeten Folienkleinverpackung für Papier- bzw. Zellstofftaschentücher in einer Ansicht, wobei der außenliegende Folienendabschnitt von der Entnahmeöffnung abgehoben ist, Fig. 2 die Verpackung nach Fig. 1 in geschlossenem Zustand, Fig. 3 eine andere Ausführungsform einer solchen Verpackung, welche zum Festhalten des außenliegenden Folienendabschnittes mit einer Klettenverbindung versehen ist, in geöffnetem Zustand in einer Ansicht und Fig. 4 diese Verpackung in geschlossenem Zustand.

Mit der in den Fig. 1 und 2 dargestellten Ausführungsform einer Folienkleinverpackung ist eine geringe Anzahl, z.B. zehn, von zusammengefalteten Papiertaschentüchern 1, die aneinanderliegend gestapelt sind, von einer um diesen Stapel herumgeschlagenen Folie allseitig umhüllt. Die Folie ist dabei in Umfangsrichtung um zwei lange Schmalseiten und zwei Breitseiten des Stapels herumgelegt. Die Endabschnitte 4, 5 überlappen einander an der einen langen Schmalseitenfläche der Verpackung, wobei in dieser Überlappung der Folienendabschnitt 4 außen liegt und der darunterliegende Folienendabschnitt 5 innen liegt. Durch Abheben des außenliegenden Folienendabschnittes 4 vom innenliegenden Folienendabschnitt 5 kann eine Entnahmeöffnung 7 freigegeben werden, durch welche die Taschentücher 1 aus der Folienumhüllung entnommen werden können. Die einander überlappenden Folienendabschnitte 4, 5 sind an den kurzen Kanten 8, 9 der langen Schmalseitenfläche 6 der Verpackung aneinander fixiert. Eine solche Fixierung kann durch eine Schweißverbindung gebildet werden. Der in der Überlappung außenliegenden Folienendabschnitt 4 weist in seinem zwischen diesen Fixierungen gelegenen mittleren Bereich 11 einen konvex verlaufenden Rand 12 auf. Diese Ausbildung der Folienverpackung hat die Eigenschaft, daß sich der außenliegende Folienendabschnitt 4 von selbst über die Entnahmeöffnung 7 legt und diese abdeckt, wenn in der Verpackung Taschentücher 1 vorhanden sind, so daß diese in der Folienumhüllung geschützt liegen.

Der in der Überlappung außen liegenden Folienendabschnitt 4 reicht mit seinem, einen konvexen Rand 12 aufweisenden Ende 21 über einen Teil der Breitseitenfläche 22, die von dem in der Überlappung innenliegenden Folienendabschnitt 5 gebildet ist. Zwischen dem genannten Ende 21 des außenliegenden Folienendabschnittes 4 und der bei geschlossener Verpackung unter diesem Ende in der Breitseitenfläche liegenden Zone 23 des innenliegenden Folienendabschnittes 5 ist eine Klebefläche 24 vorgesehen, welche das Ende 21 des Folienendabschnittes 4 an der Breitseitenfläche 22 festhält. Zwischen den an den Kanten 8, 9 befindlichen Fixierungen, die die Folienendabschnitte 4, 5 miteinander verbinden, und dem mittleren Bereich 11 des Folienendabschnittes 4 sind Einkerbungen vorgesehen, welche hinter die der Breitseitenfläche 22 zugewandten Seiten der Fixierungen reichen. Dies erleichtert den Zugang zur Entnahmeöffnung.

Die Klebefläche 24 kann durch einen Klebstoffauftrag gebildet werden, den man entweder auf der Innenseite des Folienendabschnittes 4 oder auf der Außenseite des Folienendabschnittes 5 oder aber sowohl auf der Innenseite des Folienendabschnittes 4 als auch auf der Außenseite des Folienendabschnittes 5 vorsehen kann. Sieht man nur an einer der beiden genannten Flächen einen Klebstoffauftrag vor, ist hiefür ein sogenannter Haftkleber zu verwenden, wodurch sich ein Haftverschluß ergibt, der mehrere Male geöffnet udn wieder geschlossen werden kann. Sowohl von der Fertigungstechnologie her als auch im Hinblick auf die Möglichkeit, das Ende 21 einfach erfassen und damit die Klebeverbindung lösen zu können, ist ein punktförmiger Auftrag, wie er in der Zeichnung dargestellt ist, günstig. Man kann dabei einen solchen Klebepunkt 24 am Folienendabschnitt 4 oder einen gleichartigen Klebepunkt 24a am Folienendabschnitt 5 vorsehen. Sieht man sowohl auf der Innenseite des Folienendabschnittes 4 als auch auf der Außenseite des Folienendabschnittes 5 einen Klebstoffauftrag vor, kann man hiefür einen sogenannten Kohäsivkleber einsetzen, der nur an mit einem gleichartigen Kleber beschichteten Flächen haftet und kaum Staub oder dgl. aufnimmt. Hiebei sind also sowohl an der Innenseite des Folienendabschnittes 4 als auch an der Außenseite des Folienendabschnittes 5 mit einem solchen Kleber beschichtete Flächen 24 und 24a vorzusehen. Man kann weiter anstelle eines Klebstoffauftrages auch dadurch an einer im Überlappungsbereich 23 liegenden Stelle eine Klebefläche zwischen den beiden Folienendabschnitten 4, 5 bilden, daß man dort ein Stück einer zweiseitig klebenden Folie anbringt, die auf einer Seite einen mehrmals klebenden Haftkleber trägt.

Auch die in den Fig. 3 und 4 dargestellte Ausführungsform einer Folienkleinverpackung ist ähnlich wie die in den Fig. 1 und 2 dargestellte Ausführungsform ausgebildet und enthält wie diese einen Stapel zusammengefalteter Papiertaschentücher 1. Zum Unterschied von der Verpackung nach den Fig. 1 und 2 ist bei der in den Fig. 3 und 4 dargestellten Ausführungsform zum Festhalten des im Bereich der Entnahmeöffnung 7 außenliegenden Folienendabschnittes 4 bzw. des Endes 21 desselben auf der Außenseite des die Breitseitenfläche 22 der Verpackung bildenden Folienendabschnittes 5 eine Klettenverbindung 25 vorgesehen, welche aus zwei Teilen 25a, 25b besteht, wobei der eine Teil ein Hakenteil und der andere ein Schlingenteil ist. Man kann dabei sowohl den Hakenteil am Folienendabschnitt 4 und den Schlingenteil am Folienendabschnitt 5 als auch den Schlingenteil am Folienendabschnitt 4 und den Hakenteil am Folienendabschnitt 5 vorsehen. Durch eine solche Klettenverbindung 25 kann das Ende 21 des Folienendabschnittes 4 praktisch beliebig oft im Bereich 23 der langgestreckten Breitseite 22 der Verpackung befestigt und auch wieder gelöst werden.

## Patentansprüche

1. Folienkleinverpackung für Papier- bzw. Zellstofftaschentücher (1), bei der eine geringe Anzahl, z.B. zehn, zusammengefaltete Taschentücher aneinanderliegend gestapelt sind und dieser Stapel von einer um den Stapel herumgeschlagenen Folie allseitig umhüllt ist, wobei die Endabschnitte (4, 5) der Folie an einer der langen Schmalseitenflächen (6) der Verpackung einander überlappen und hiebei der in dieser Überlappung außenliegende Folienendabschnitt zur Bildung bzw. Freigabe einer in dieser langen Schmalseitenfläche liegenden Entnahmeöffnung (7) für die Taschentücher (1) vom darunterliegenden inneren Folienendabschnitt abhebbar ist und die einander überlappenden Endabschnitte (4, 5) der Folie an den kurzen Kanten (8, 9) der langen Schmalseitenfläche (6) der Verpackung aneinander fixiert sind, und der in der Überlappung außen liegende Folienendabschnitt (4) in seinem zwischen diesen Fixierungen gelegenen mittleren Bereich (11) einen konvex verlaufenden Rand (12) aufweist, dadurch gekennzeichnet, daß der in der Überlappung außenliegende Folienendabschnitt (4) mit seinem einen konvexen Rand (12) aufweisenden Ende (21) über einen Teil der von dem in der Überlappung innenliegenden Folienendabschnitt (5) gebildeten Breitseitenfläche (22) der Verpackung reicht und daß zwischen dem genannten Ende (21) des außenliegenden Folienendabschnittes (4) und der bei geschlossener Verpackung unter diesem Ende (21) in der genannten Breitseitenfläche (22) liegenden Zone des innenliegenden Folienendabschnitts (5) eine wiederholt fixierbare Klebefläche (24) oder Klettenverbindung (25) vorgesehen ist, und daß zwischen den an den kurzen Kanten (8, 9) der langen Schmalseitenfläche (6) befindlichen Fixierungen und dem mittleren Bereich (11) des in der Überlappung außen liegenden Folienendabschnittes (4), der zum Freigeben der Entnahmeöffnung (7) abzuheben ist, Einkerbungen vorgesehen sind, welche hinter die der genannten Breitseitenfläche (22) zugewandten Seiten der Fixierungen reichen.

2. Folienkleinverpackung nach Anspruch 1, dadurch gekennzeichnet, daß zur Bildung einer im Überlappungsbereich liegenden Klebefläche (24) ein Klebstoffauftrag auf der Innenseite des in der Überlappung außenliegenden Folienendabschnittes (4) und/oder auf der Außenseite des in der Überlappung innenliegenden Folienendabschnittes (5) vorgesehen ist.

3. Folienkleinverpackung nach Anspruch 2, dadurch gekennzeichnet, daß auf der Innenseite des in der Überlappung außenliegenden Folienendabschnittes (4) ein punktförmiger Auftrag (24) eines mehrmals klebenden Haftklebers vorgesehen ist.

4. Folienkleinverpackung nach Anspruch 2, dadurch gekennzeichnet, daß sowohl auf der Innenseite des außenliegenden Folienendabschnittes (4) als auch auf der Außenseite des innenliegenden Folienendabschnittes (5) ein Auftrag (24, 24a) eines Kohäsivklebers vorgesehen ist.

5. Folienkleinverpackung nach Anspruch 1, dadurch gekennzeichnet, daß zur Bildung einer im Überlappungsbereich liegenden Klebefläche zwischen die beiden Folienendabschnitte (4, 5) ein Stück einer zweiseitig klebenden Folie eingefügt ist, die auf einer Seite einen mehrmals klebenden Haftkleber trägt.

## Claims

1. A small foil package for paper and cellulose handkerchiefs (1), in which a small number of, e.g. ten, folded handkerchiefs are piled up adjacently, said pile being surrounded on all sides by a foil wrapped around the pile, the end segments (4, 5) of the foil overlapping at one of the long narrow side faces (6) of the package and the foil end segment being outside in said overlap and being liftable from the inner foil end segment underneath so as to form and clear a withdrawal opening (7) situated in said long narrow side face for withdrawing handkerchiefs (1), and the overlapping end segments (4, 5) of the foil being fixed one to each another on the short edges (8, 9) of said long narrow side face (6) of the package, and the foil end portion (4) being outside in the overlap having a convex edge (12) in its central region (11) between these fixations, characterized in that the foil end segment (4) being outside in the overlap extends with its end (21) having a convex edge (12) beyond a part of the broad side area (22) of the package formed by the foil end segment (5) being internally in the overlap, and that a repeatedly fixable adhesive surface (24) or a bur type fastener (25) is provided between said end (21) of the outer foil end segment (4) and the zone of the inner foil end segment (5), which is located beneath said end (21) in said broad side face (22) with the package closed, and that notches are provided between the fixations on the short edges (8, 9) of the long narrow side face (6) and the central region (11) of the foil end segment (4) being outside in the overlap, said foil end segment being liftable for clearing the withdrawal opening (7), which notches extend behind the sides of the fixations facing said broadside area (22).

2. The small foil package of claim 1, characterized in that an adhesive layer is provided at the inner side of the foil end segment (4) being outside in the overlap and/or at the outside of the foil end segment (5) being internally in the overlap, so as to form an adhering face (24) within the overlapping region.

3. The small foil package of claim 2, characterized in that a punctual layer (24) of a repeatedly adhering adhesive is provided at the inner side of the foil end segment (4) being outside in the overlap.

4. The small foil package of claim 2, characterized in that a layer (24, 24a) of a cohesive adhesive is provided both at the inner side of the foil end segment (4) being outside and at the outside of the foil end segment (5) being inside.

5. The small foil package of claim 1, characterized in that a piece of a bilaterally adhering foil is inserted between the two foil end segments (4, 5) so as to form an adhering face within the overlapping range, said foil carrying a repeatedly adhering adhesive at one side.

## Revendications

1. Petit emballage en feuilles pour des mouchoirs (1) en papier ou cellulose dans lequel un faible nombre, par exemple un nombre de dix mouchoirs répliés sont empilés en adjacence et cette pile est enrobée de tout côté par une feuille enroulée autour de la pile, cependant que les sections finales (4, 5) de la feuille s'enchevauchent à une des faces de petit côté (6) longues de l'emballage et la section finale de feuille se situant à l'extérieur de cet enchevauchement est susceptible d'être enlevée de la section finale de feuille intérieure et sousjacante pour former et libérer un orifice de prise (7) pour les mouchoirs (1) dans ladite face de petit côté longue, les sections finales s'enchevauchant (4, 5) de la feuille sont fixées l'une à l'autre aux bords courts (8, 9) de la face de petit côté longue (6) de l'emballage et la section finale de feuille (4) se situant a l'extérieur de l'enchevauchement représente un bord convexe (12) dans sa région centrale (11) se situant entre lesdites fixations, caractérisé en ce que la section finale de feuille (4) se situant à l'extérieur de l'enchevauchement, par son extrémité (21) représentant un bord convexe (12) s'étend sur une partie de la face de côté large (22) de l'emballage qui est formée par la section finale de feuille (5) se situant à l'intérieur de l'enchevauchement, et en ce qu'une surface adhésive (24) ou une connexion de crampons (25) susceptibles d'être fixée répétitivement est prévue entre ladite extrémité (21) de la section finale de feuille (4) extérieure et la zone de la section finale de feuille (5) intérieure se situant sous cette extrémité (21) dans ladite face de côté large (22), l'emballage fermé, et en ce que, entre les fixations prévues sur les bords courts (8, 9) de la face de petit côté longue (6) et la region centrale (11) de la section finale de feuille (4) se situant à l'extérieur de l'enchevauchement et susceptible d'être enlevée pour libérer l'orifice de prise (7), il est prévu des encoches s'étendant en arrière des côtés des fixations en regard de ladite face de côté large (22).

2. Petit emballage en feuilles selon la revendication 1, caractérisé en ce qu'une couche d'adhésif est prévue sur la face intérieure de la section final de feuille (4) se situant à l'extérieur de l'enchevauchement et/ou sur la face extérieure de la section finale de feuille (5) se situant à l'intérieur de l'enchevauchement, pour former une surface adhésive (24) se situant dans la region d'enchevauchement.

3. Petit emballage en feuilles selon la revendication 2, caractérisé en ce qu'une application ponctuelle (24) d'une masse auto-adhésive susceptible d'adhérer répétitivement est prévue sur la face intérieure de la section final de feuille (4) se situant à l'extérieur de l'enchevauchement.

4. Petit emballage en feuilles selon la revendication 2, caractérisé en ce qu'une couche (24, 24a) d'un adhésif cohésif est prévue tant sur la face intérieure de la section final de feuille (4) se situant à l'extérieur que sur la face extérieure de la section finale de feuille (5) se situant à l'intérieur.

5. Petit emballage en feuilles selon la revendication 1, caractérisé en ce qu'une pièce d'une feuille adhérant sur les deux côtés est insérée entre les deux sections finales de feuille (4, 5) pour former une surface adhérante se situant dans la région d'enchevauchement, ladite feuille portant une masse auto-adhésive susceptible d'adhérer répétitivement.
